# EUROPÄISCHE PATENTSCHRIFT

(11) **EP 2 794 116 B1**
(45) Veröffentlichungstag und Bekanntmachung des Hinweises auf die Patenterteilung: **09.05.2018**
(21) Anmeldenummer: 12809599.9
(22) Anmeldetag: 12.12.2012
(51) Int. Cl.: B05B 5/053, B05B 5/04

(54) **ELEKTRODENANORDNUNG UND ELEKTROSTATISCHER ZERSTÄUBER MIT EINER SOLCHEN**
ELECTRODE ASSEMBLY AND ELECTROSTATIC ATOMISER HAVING SUCH AN ELECTRODE ASSEMBLY
DISPOSITIF D'ÉLECTRODES ET PULVÉRISATEUR ÉLECTROSTATIQUE QUI EN EST MUNI

(30) Priorität: 22.12.2011 DE 102011121915
(43) Veröffentlichungstag der Anmeldung: 29.10.2014
(73) Patentinhaber: Eisenmann SE, 71032 Böblingen (DE)
(72) Erfinder: PFAU, Jörg, 71034 Böblingen (DE); REICHLER, Jan, 78465 Konstanz (DE)
(74) Vertreter: Ostertag & Partner Patentanwälte mbB
(86) Internationale Anmeldenummer: PCT/EP2012/005116
(87) Internationale Veröffentlichungsnummer: WO 2013/091794

(56) Entgegenhaltungen:
- DE-A1-102005 049 234
- US-A1- 2010 229 792

## Beschreibung

Die Erfindung betrifft eine Elektrodenanordnung für einen elektrostatischen Zerstäuber, insbesondere für einen elektrostatischen Rotationszerstäuber, mit
a) wenigstens einer Außenelektrode;
b) einer elektrischen Widerstandseinrichtung, welche wenigstens eine Widerstandseinheit umfasst, die über einen Elektrodenanschluss mit der wenigstens einen Außenelektrode verbunden ist und über einen Kontaktanschluss mit einem Pol einer Hochspannungsquelle verbindbar ist;
wobei
c) die Elektrodenanordnung eine Hauptachse definiert, um welche herum ein elektrisches Feld aufgebaut wird.

Außerdem betrifft die Erfindung einen elektrostatischen Zerstäuber, insbesondere einen elektrostatischen Rotationszerstäuber.

Elektrostatische Zerstäuber werden zum Beispiel in der Automobilindustrie zum Beschichten von Gegenständen wie Fahrzeugkarosserien oder Karosserieteilen verwendet. Das Beschichtungsmaterial, z.B. ein Lack, wird dabei von einer Abgabeeinrichtung abgegeben und einem elektrischen Feld ausgesetzt, in welchem das abgegebene Beschichtungsmaterial ionisiert und auf Grund elektrostatischer Kräfte zu dem Gegenstand transportiert wird, welcher hierzu z.B. auf Massepotential liegt. Bei einem Rotationszerstäuber ist die Abgabeeinrichtung als rotierender Glockenteller ausgebildet, von dem kleinste Lacktröpfchen abgeschleudert werden, so dass sich ein Lacknebel ausbildet.

Die Ionisierung des Lacks oder der Lackpartikel kann bei solchen Zerstäubern durch eine so genannte Innenaufladung erfolgen. Bei der Innenaufladung läuft der Lack innerhalb des Rotationszerstäubers auf seinem Weg zum Glockenteller an einer Hochspannungs-Innenelektrode vorbei, wobei er elektrische Ladungen aufnimmt.

Bei elektrostatischen Zerstäubern mit einer Elektrodenanordnung der eingangs genannten Art, die wenigstens eine Außenelektrode umfasst, erfolgt die Ionisierung des Lacks oder der Lackpartikel durch eine so genannte Außenaufladung. In der Regel sind mehrere Außenelektroden um den Glockenteller herum angeordnet, durch welche die dazwischen liegende Luft ionisiert wird. Die zunächst neutralen Lackpartikel werden beim Passieren der ionisierten Luft aufgeladen und auf diese Weise ebenfalls ionisiert. Ein Rotationszerstäuber mit Außenaufladung ist beispielsweise aus der DE 196 11 369 A1 oder der DE 34 29 075 A1 bekannt.

Die Widerstandseinrichtung dient dabei als Dämpfungswiderstand und unterbindet schnelle Stromänderungen. Hierdurch kann z.B. verhindert werden, dass es zu unerwünschten Spannungsüberschlägen von den Außenelektroden zu dem zu beschichtenden Gegenstand kommt, wenn der Hochrotationszerstäuber unbeabsichtigt zu nahe an einen geerdeten Gegenstand heran geführt wird. Der Widerstand pro Außenelektrode beträgt dabei üblicherweise zwischen 100 MOhm und 150 MOhm bei einem Hochspannungspotential von etwa 50 kV.

Die Außenelektroden sind bei solchen Rotationszerstäubern mit Außenaufladung jedoch recht lang und ragen verhältnismäßig weit in Richtung der Hauptachse, die in der Regel mit der Rotationsachse des Glockentellers zusammenfällt, nach vorne ab. Hierdurch ist eine Verwendung des Rotationszerstäubers in bei räumlich engeren örtlichen Gegebenheiten häufig nur eingeschränkt möglich. Weitere herkömmliche elektrostatische Zerstäuber sind bekannt aus den Dokumenten US 2010/0229792 A1 und DE 10 2005 049 234 A1. Es ist daher Aufgabe der Erfindung, eine Elektrodenanordnung und einen Zerstäuber der eingangs genannten Art bereitzustellen, welche kompakter ausgebildet sein können.
Diese Aufgabe wird bei einer Elektrodenanordnung der eingangs genannten Art dadurch gelöst, dass
d) die Widerstandseinheit eine zwischen dem Elektrodenanschluss und dem Kontaktanschluss verlaufende Widerstandsbahn umfasst, die von einem Trägersubstrat getragen ist.
Die Erfindung beruht auf der Erkenntnis, dass durch eine Modifikation der Widerstandseinrichtung die Außenelektroden kürzer ausgebildet werden können, so dass die Elektrodenanordnung und dadurch auch ein damit ausgestatteter Zerstäuber insbesondere in Richtung der Hauptachse kompakter ausgebildet werden kann.
Bei bekannten Hochrotationszerstäubern mit Außenaufladung sind die Widerstände in den Außenelektroden verbaut. Häufig sind in jeder Außenelektrode zwei Widerstände in Reihe geschaltet. Ein üblicher 50MOhm-Widerstand hat beispielsweise einen Durchmesser von 8 mm und eine Länge von etwa 60 mm. Zwei solche Widerstände in einer Außenelektrode erhöhen deren Länge somit um 120 mm.
Indem nun ein solcher Widerstand in Form einer Widerstandsbahn vorliegt, kann z.B. besonders viel Bauraum gespart werden, wenn die Widerstandsbahn senkrecht zur Hauptachse verläuft.

Es ist dabei besonders günstig, wenn die Widerstandsbahn auf das Trägersubstrat aufgedruckt ist.

Um eine gute Isolation zu erzielen und Hochspannungsüberschläge über die Widerstandseinrichtung zu vermeiden, ist es vorteilhaft, wenn das Trägersubstrat aus einem Keramikmaterial oder einem Kunststoffmaterial ist.

Dabei ist es besonderes günstig, wenn die Widerstandseinheit derart zwischen dem Trägersubstrat und einem Gegensubstrat angeordnet ist, dass eine Laminatstruktur ausgebildet ist.

Ergänzend ist es in diesem Zusammenhang vorteilhaft, wenn das Trägersubstrat zusammen mit der Widerstandseinheit von einer elektrisch nicht leitfähigen Hülle umgeben ist.

Noch besser ist es, wenn die Laminatstruktur insgesamt von einer elektrisch nicht leitfähigen Hülle umgeben ist.

Vorteilhaft ist die Hülle dabei aus einem elektrisch nicht leitfähigen Kunststoffmaterial, insbesondere einem Harzmaterial, gebildet.

Eine besonders effektive Ionisierung von Beschichtungsmaterial wird erreicht, wenn mehrere Außenelektroden vorhanden sind.

In diesem Fall ist es günstig, wenn auch mehrere Widerstandseinheiten vorhanden sind.

Wenn jede Außenelektrode elektrisch mit jeweils einem Elektrodenanschluss einer einzelnen Widerstandseinheit verbunden ist, kann jeder Außenelektrode ein individueller Dämpfungswiderstand zugeordnet werden.

Es kann ein gemeinsamer Anschlussleiter vorhanden sein, über welchen die Kontaktanschlüsse aller Widerstandseinheiten mit einer Hochspannungsquelle verbindbar sind.

Alternativ können die Kontaktanschlüsse einzelner Widerstandseinheiten jeweils separat mit einer Hochspannungsquelle verbindbar sein oder die Kontaktanschlüsse von wenigstens zwei Widerstandseinheiten über einen gemeinsamen Anschlussleiter mit einer Hochspannungsquelle verbindbar sein. So können einzelne Außenelektroden oder Gruppen davon unterschiedlich mit Hochspannung beaufschlagt werden.

Die Elektrodenanordnung fällt besonders kompakt aus, wenn das Trägersubstrat plattenförmig ist und in einem von 0° verschiedenen Winkel zur Hauptachse angeordnet ist.

Vorzugsweise beträgt der Winkel dann 90°. Dies bedeutet, dass die Widerstandsbahn sich in einer Ebene erstreckt, die senkrecht auf der Hauptachse steht. Die Haupterstreckung der Widerstandseinheit geht damit also in Richtung senkrecht zur Hauptachse.

Die oben genannte Aufgabe wird bei einem elektrostatischen Zerstäuber der eingangs genannten Art dadurch gelöst, dass dieser eine Elektrodenanordnung mit einigen oder allen der oben erläuterten Merkmale umfasst, wie es sich aus den Ansprüchen ergibt.

Nachfolgend werden nun Ausführungsbeispiele der Erfindung anhand der Zeichnungen näher erläutert. In diesen zeigen:
- Figur 1: eine perspektivische Ansicht eines Hochrotationszerstäubers mit einer Elektrodenanordnung, wobei das Gehäuse einer Widerstandseineinrichtung teilweise weggebrochen gezeigt ist;
- Figur 2: eine Ansicht auf eine Widerstand-Baugruppe gemäß einem ersten Ausführungsbeispiel einer Widerstandseinrichtung nach einer ersten Bauart;
- Figur 3: einen Schnitt der Widerstandseinrichtung mit der Widerstand-Baugruppe nach Figur 2 entlang der dortigen gewinkelten Schnittlinie III-III;
- Figur 4: eine der Figur 2 entsprechende Ansicht auf eine Widerstand-Baugruppe gemäß einem zweiten Ausführungsbeispiel;
- Figur 5: eine den Figuren 2 und 4 entsprechende Ansicht auf eine Widerstandsbaugruppe gemäß einem dritten Ausführungsbeispiel;
- Figur 6: einen der Figur 3 entsprechenden Schnitt einer abgewandelten Widerstandseinrichtung nach einer zweiten Bauart.

In Figur 1 ist mit 10 insgesamt ein elektrostatisch arbeitender Hochrotationszerstäuber bezeichnet, der über einen Koppelabschnitt 12 mit dem Arm eines nicht eigens gezeigten mehrachsigen Applikationsroboters gekoppelt werden kann, wie es an und für sich bekannt ist.

Mittels des Hochrotationszerstäubers 10 kann Lack auf einen nicht eigens gezeigten Gegenstand appliziert werden. Hierzu umfasst der Hochrotationszerstäuber 10 einen Kopfabschnitt 14, in dem in bekannter Art und Weise ein Glockenteller verbaut ist, der während der Lackapplikation mit hoher Drehzahl rotiert und über den ein Lacknebel abgegeben wird. Der Glockenteller ist Figur 1 selbst nicht zu sehen.

Der Hochrotationszerstäuber 10 arbeitet nach dem Prinzip der so genannten Außenaufladung und umfasst hierzu eine Elektrodenanordnung 16, die eine Hauptachse 18 vorgibt, welche beim vorliegenden Ausführungsbeispiel mit der Rotationsachse des Glockentellers zusammenfällt. Um die Hauptachse 18 herum wird ein elektrisches Feld aufgebaut.

Die Elektrodenanordnung 16 umfasst mehrere Außenelektroden 20. Diese sind beim vorliegenden Ausführungsbeispiel als Stabelektroden 22 ausgebildet, wobei sechs solcher Stabelektroden 22 symmetrisch zu der Hauptachse 18 um den Glockenteller herum angeordnet sind.

Die Stabelektroden 22 sind über eine elektrische Widerstandseinrichtung 24 mit einem Pol einer Hochspannungsquelle 26 verbunden, welche in Figur 1 nur schematisch angedeutet ist. Der andere Pol der Hochspannungsquelle 26 wird mit einem zu beschichtenden Gegenstand verbunden, der elektrisch leitfähig sein muss und so auf Massepotential gelegt wird.

Die Stabelektroden 22 arbeiten als Sprühelektroden und ionisieren die vom Glockenteller des Hochrotationszerstäubers 10 abgegebenen Lackpartikel, die dann auf Grund des vorhandenen elektrischen Feldes zum Gegenstand wandern, welcher hierdurch beschichtet wird. Hierzu haben die Stabelektroden 22 nadelförmige Spitzen, wie es an und für sich bekannt ist.

Wie eingangs erläutert, dient die Widerstandseinrichtung 24 als Dämpfungswiderstand und verhindert schnelle Stromänderungen. Die Widerstandseinrichtung 24 ist hier besonders flachbauend ausgebildet und so angeordnet, dass die axiale Erstreckung der Stabelektroden 22 und damit die axiale Erstreckung des Kopfabschnittes 14 des Hochrotationszerstäubers 10 in Richtung der Hauptachse 18 klein gehalten ist.

Die Widerstandseinrichtung 24 hat ihre Haupterstreckung in einer Haupterstreckungsebene 28, die jeweils in den Figuren 3 und 6 veranschaulicht ist und in einem Winkel auf der Hauptachse 18 der Elektrodenanordnung 16 steht. Beim vorliegenden Ausführungsbeispiel beträgt dieser Winkel 90°.

Um die gewünschte flache Bauart der Widerstandseinrichtung 24 zu erreichen, umfasst diese z.B. bei einer ersten Bauart ein ebenes ringförmiges Trägersubstrat 30 mit einer entsprechend ringförmigen Tragfläche 32, welches sechs Widerstandseinheiten 34 trägt, so dass jede Stabelektrode 22 mit einer Widerstandseinheit 34 zusammenarbeiten kann.

Jede Widerstandseinheit 34 umfasst einen Elektrodenanschluss 36, mit dem die Widerstandseinheit 34 mit einer Stabelektrode 22 verbunden ist, und einen Kontaktanschluss 38, über welchen die Widerstandseinheit 34 mit der Hochspannungsquelle 26 verbunden werden kann.

Zwischen dem Elektrodenanschluss 36 und dem Kontaktanschluss 38 verläuft eine Widerstandsbahn 40. Diese Widerstandsbahn 40 ist beim vorliegenden Ausführungsbeispiel auf das Trägersubstrat 30 aufgedruckt und hat einen mäanderförmigen Verlauf. Die Größe des Widerstands hängt von der Länge der Widerstandsbahn 40 ab, so dass die Größe des Widerstandes durch einen entsprechend verwundenen Verlauf eingestellt werden kann, wobei sich der für die Widerstandseinheit 34 benötigte Bereich der Tragfläche 32 des Trägersubstrats 30 nicht ändert. Der konkrete Verlauf einer jeweiligen Widerstandsbahn 40 kann folglich unterschiedlich sein und sich auch bei zwei Widerstandseinheiten 34 derselben Widerstandseinrichtung 24 unterscheiden.

In der Praxis hat es sich bewährt, wenn das Trägersubstrat 30 aus einem Keramikmaterial oder einem Kunststoffmaterial ist.

Die Widerstandseinheiten 34 sind zu einer Widerstand-Baugruppe 42 verschaltet. Hierzu ist ein gemeinsamer Anschlussleiter 44 vorhanden, welcher die Kontaktanschlüsse 38 aller Widerstandseinheiten 34 miteinander verbindet, so dass über den Anschlussleiter 44 die Kontaktanschlüsse aller Widerstandseinheiten mit der Hochspannungsquelle 26 verbunden werden können.

Wie in Figur 3 zu erkennen ist, befindet sich auf der von dem Trägersubstrat 30 abliegenden Seite der Widerstandseinheiten 34 ein Gegensubstrat 46, welche in Form und Dimension an das Trägersubstrat 30 angepasst ist und hier entsprechend ebenfalls als ebener Ring ausgebildet ist. Die Widerstandseinheiten 34 sind derart zwischen dem Trägersubstrat 30 und dem Gegensubstrat 46 angeordnet, dass eine Laminatstruktur 48 ausgebildet ist.

Diese Laminatstruktur 48 ist von einer elektrisch nicht leitfähigen Hülle 50 umgeben, die beispielsweise aus einem elektrisch nicht leitfähigen Kunststoffmaterial wie z.B. einem Harzmaterial gebildet sein kann. Bei einer Abwandlung kann auch auf das Gegensubstrat 46 verzichtet werden, wobei dann das Trägersubstrat 30 mit den Widerstandseinheiten 34 von der elektrisch nicht leitfähigen Hülle 50 umgeben sind. Das Gegensubstrat 46 und die Hülle 50 sind in den Figuren 1, 2, 4 und 5 der Übersichtlichkeit halber nicht gezeigt.

Die Widerstandseinrichtung 24 umfasst einen Kontaktanschlusskanal 52, welcher von außen durch die Hülle 50 und das Trägersubstrat 30 hindurch zu dem Anschlussleiter 44 führt, so dass dieser von außen zugänglich ist und mit der Hochspannungsquelle 26 verbunden werden kann.

In entsprechender Weise umfasst die Widerstandseinrichtung 24 für jeden Elektrodenanschluss 36 der Widerstandseinheiten 34 einen Elektrodenanschlusskanal 54, von denen in Figur 3 einer zu erkennen ist. Diese Elektrodenanschlusskanäle 54 führen jeweils von außen durch die Hülle 50 und das Gegensubstrat 46 hindurch zu einem zugehörigen Elektrodenanschluss 36 einer Widerstandseinheit 34.

Die Widerstandseinrichtung 24 ist in einem Ringgehäuse 56 untergebracht und auf der von den Stabelektroden 22 abliegenden Seite des Kopfabschnittes 14 des Hochrotationszerstäubers 10 angeordnet und umgibt dessen dort im Inneren vorhandene Komponenten.

In Figur 4 ist als zweites Ausführungsbeispiel eine abgewandelte Widerstand-Baugruppe 42' gezeigt. Dort sind jeweils zwei Kontaktanschlüsse 38 zweier benachbart angeordneter Widerstandseinheiten 34 über jeweils einen gemeinsamen Anschlussleiter 58 miteinander verbunden, so dass jeweils zwei Widerstandseinheiten als Gruppe mit der Hochspannungsquelle 26 verbunden werden können. So können die Stabelektroden 22 immer als Paar mit Hochspannung versorgt werden. Bei der so gebildeten Widerstandseinrichtung 24 sind entsprechend drei Kontaktanschlusskanäle vorhanden, über welche die Anschlussleiter 58 von außen zugänglich sind, die jedoch in Figur 4 nicht zu erkennen sind.

In Figur 5 ist als drittes Ausführungsbeispiel eine nochmals abgewandelte Widerstand-Baugruppe 42'' gezeigt. Dort können die Kontaktanschlüsse 38 der Widerstandseinheiten 34 jeweils separat mit der Hochspannungsquelle 26 verbunden werden. Hierzu sind bei der so gebildeten Widerstandseinrichtung 24 entsprechend sechs Kontaktanschlusskanäle vorhanden, über welche die Kontaktanschlüsse 38 direkt von außen zugänglich sind, die jedoch in Figur 5 nicht zu erkennen sind. Auf diese Weise kann jede Stabelektrode 22 separat mit Hochspannung versorgt werden.

Figur 6 zeigt eine Widerstandseinrichtung 24 einer zweiten Bauart. Dort sind das Trägersubstrat 30 und das Gegensubstrat 46 nicht als ebene Ringe ausgebildet, sondern als Kegelstumpfringe, die koaxial zueinander angeordnet sind und zwischen sich die Widerstandseinheiten 34 aufnehmen.

Die Widerstandseinrichtung 24 nach Figur 6 veranschaulicht, dass auch andere Ausbildungen unter Verwendung von Widerstandsbahnen 40 dazu geeignet sind, die Erstreckung der Außenelektroden 20 in Richtung der Hauptachse 18 kleiner zu halten, als dies bislang möglich war.

Die Widerstandseinrichtung 42 kann auch als Austauschmodul konzipiert sein. In diesem Fall wird ein Satz mit mehreren Widerstandseinrichtungen 42 zur Verfügung gestellt, deren Widerstandseinheiten 34 unterschiedliche Widerstände bieten, deren Größe von der Länge der jeweiligen Widerstandsbahn 40 abhängt.

Bei einer nicht eigens gezeigten Abwandlung ist die Widerstandseinrichtung 24 einstellbar ausgebildet, so dass deren Wirkwiderstand oder der Wirkwiderstand einzelner Widerstandseinheiten 34 geändert werden kann. Hierzu kann beispielsweise die Widerstandsbahn 40 einer Widerstandseinheit 34 an verschiedenen Stellen mit dem Elektrodenanschluss 36 verbunden werden, so dass die wirksame Länge der Widerstandsbahn 40 zwischen dem Kontaktanschluss 38 und dem Elektrodenanschluss 36 eingestellt werden kann.

## Patentansprüche

1. Elektrodenanordnung für einen elektrostatischen Zerstäuber, insbesondere für einen elektrostatischen Rotationszerstäuber, mit
a) wenigstens einer Außenelektrode (20);
b) einer elektrischen Widerstandseinrichtung (24), welche wenigstens eine Widerstandseinheit (34) umfasst, die über einen Elektrodenanschluss (36) mit der wenigstens einen Außenelektrode (20) verbunden ist und über einen Kontaktanschluss (38) mit einem Pol einer Hochspannungsquelle (26) verbindbar ist;
wobei
c) die Elektrodenanordnung eine Hauptachse (18) definiert, um welche herum ein elektrisches Feld aufgebaut wird,
**dadurch gekennzeichnet, dass**
d) die Widerstandseinheit (34) eine zwischen dem Elektrodenanschluss (36) und dem Kontaktanschluss (38) verlaufende Widerstandsbahn (40) umfasst, die von einem Trägersubstrat (30) getragen ist.

2. Elektrodenanordnung nach Anspruch 1, **dadurch gekennzeichnet, dass** die Widerstandsbahn (40) auf das Trägersubstrat (30) aufgedruckt ist.

3. Elektrodenanordnung nach Anspruch 1 oder 2, **dadurch gekennzeichnet, dass** das Trägersubstrat (30) aus einem Keramikmaterial oder einem Kunststoffmaterial ist.

4. Elektrodenanordnung nach einem der Ansprüche 1 bis 3, **dadurch gekennzeichnet, dass** die Widerstandseinheit (34) derart zwischen dem Trägersubstrat (30) und einem Gegensubstrat (46) angeordnet ist, dass eine Laminatstruktur (48) ausgebildet ist.

5. Elektrodenanordnung nach einem der Ansprüche 1 bis 3, **dadurch gekennzeichnet, dass** das Trägersubstrat (30) zusammen mit der Widerstandseinheit (34) von einer elektrisch nicht leitfähigen Hülle (50) umgeben ist.

6. Elektrodenanordnung nach Anspruch 4, **dadurch gekennzeichnet, dass** die Laminatstruktur (48) von einer elektrisch nicht leitfähigen Hülle (50) umgeben ist.

7. Elektrodenanordnung nach Anspruch 5 oder 6, **dadurch gekennzeichnet, dass** die Hülle (50) aus einem elektrisch nicht leitfähigen Kunststoffmaterial, insbesondere einem Harzmaterial, gebildet ist.

8. Elektrodenanordnung nach einem der Ansprüche 1 bis 7, **dadurch gekennzeichnet, dass** mehrere Außenelektroden (20) vorhanden sind.

9. Elektrodenanordnung nach Anspruch 8, **dadurch gekennzeichnet, dass** mehrere Widerstandseinheiten (34) vorhanden sind.

10. Elektrodenanordnung nach Anspruch 9, **dadurch gekennzeichnet, dass** jede Außenelektrode (20) elektrisch mit jeweils einem Elektrodenanschluss (36) einer einzelnen Widerstandseinheit (34) verbunden ist.

11. Elektrodenanordnung nach Anspruch 9 oder 10, **dadurch gekennzeichnet, dass** ein gemeinsamer Anschlussleiter (44) vorhanden ist, über welchen die Kontaktanschlüsse (38) aller Widerstandseinheiten (34) mit einer Hochspannungsquelle (26) verbindbar sind.

12. Elektrodenanordnung nach Anspruch 9 oder 10, **dadurch gekennzeichnet, dass** die Kontaktanschlüsse (38) einzelner Widerstandseinheiten (34) jeweils separat mit einer Hochspannungsquelle verbindbar sind oder die Kontaktanschlüsse (38) von wenigstens zwei Widerstandseinheiten (34) über einen gemeinsamen Anschlussleiter (58) mit einer Hochspannungsquelle (26) verbindbar sind.

13. Elektrodenanordnung nach einem der Ansprüche 1 bis 12, **dadurch gekennzeichnet, dass** das Trägersubstrat (30) plattenförmig ist und in einem von 0° verschiedenen Winkel zur Hauptachse (18) angeordnet ist.

14. Elektrodenanordnung nach Anspruch 13, **dadurch gekennzeichnet, dass** der Winkel 90° beträgt.

15. Elektrostatischer Zerstäuber, insbesondere elektrostatischer Rotationszerstäuber, mit einer Elektrodenanordnung (16) nach einem der Ansprüche 1 bis 14.

## Claims

1. Electrode assembly for an electrostatic atomiser, in particular for an electrostatic rotary atomiser, having
a) at least one external electrode (20);
b) an electrical resistance device (24) comprising at least one resistance unit (34) which is connected via an electrode terminal (36) to the at least one external electrode (20) and can be connected via a contact terminal (38) to a pole of a high-voltage source (26);
wherein
c) the electrode assembly defines a main axis (18) around which an electric field is created,
**characterised in that**
d) the resistance unit (34) comprises a resistance track (40), which runs between the electrode terminal (36) and the contact terminal (38) and is carried by a carrier substrate (30).

2. Electrode assembly according to claim 1, **characterised in that** the resistance track (40) is printed onto the carrier substrate (30).

3. Electrode assembly according to claim 1 or 2, **characterised in that** the carrier substrate (30) is made of a ceramic material or a plastic material.

4. Electrode assembly according to any one of claims 1 to 3, **characterised in that** the resistance unit (34) is arranged between the carrier substrate (30) and a counter-substrate (46) such that a laminate structure (48) is formed.

5. Electrode assembly according to any one of claims 1 to 3, **characterised in that** the carrier substrate (30) together with the resistance unit (34) is enclosed by an electrically non-conductive sleeve (50).

6. Electrode assembly according to claim 4, **characterised in that** the laminate structure (48) is enclosed by an electrically non-conductive sleeve (50).

7. Electrode assembly according to claim 5 or 6, **characterised in that** the sleeve (50) is formed from an electrically non-conductive plastic material, in particular a resin material.

8. Electrode assembly according to any one of claims 1 to 7, **characterised in that** a plurality of external electrodes (20) is provided.

9. Electrode assembly according to claim 8, **characterised in that** a plurality of resistance units (34) is provided.

10. Electrode assembly according to claim 9, **characterised in that** each external electrode (20) is electrically connected to an electrode terminal (36) of an individual resistance unit (34).

11. Electrode assembly according to claim 9 or 10, **characterised in that** a common terminal lead (44) is provided, via which the contact terminals (38) of all the resistance units (34) can be connected to a high-voltage source (26).

12. Electrode assembly according to claim 9 or 10, **characterised in that** the contact terminals (38) of individual resistance units (34) can each be connected separately to a high-voltage source, or the contact terminals (38) of at least two resistance units (34) can be connected via a common terminal lead (58) to a high-voltage source (26).

13. Electrode assembly according to any one of claims 1 to 12, **characterised in that** the carrier substrate (30) is sheet-shaped and is arranged at an angle other than 0° to the main axis (18).

14. Electrode assembly according to claim 13, **characterised in that** the angle is 90°.

15. Electrostatic atomiser, in particular electrostatic rotary atomiser, having an electrode assembly (16) according to any one of claims 1 to 14.

## Revendications

1. Dispositif d'électrodes pour un pulvérisateur électrostatique, en particulier pour un pulvérisateur électrostatique rotatif, comprenant
a) au moins une électrode extérieure (20) ;
b) un dispositif de résistance électrique (24) qui comprend au moins une unité de résistance (34) qui est reliée à ladite au moins une électrode extérieure (20) par une borne d'électrode (36) et qui peut être reliée à un pôle d'une source de haute tension (26) par une borne de contact (38),
dans lequel
c) le dispositif d'électrodes définit un axe principal (18) autour duquel un champ électrique est établi,
**caractérisé en ce que**
d) l'unité de résistance (34) comprend une piste résistive (40) qui s'étend entre la borne d'électrode (36) et la borne de contact (38) et qui est portée par un substrat de support (30).

2. Dispositif d'électrodes selon la revendication 1, **caractérisé en ce que** la piste résistive (40) est imprimée sur le substrat de support (30).

3. Dispositif d'électrodes selon la revendication 1 ou 2, **caractérisé en ce que** le substrat de support (30) est réalisé dans une matière céramique ou une matière plastique.

4. Dispositif d'électrodes selon l'une des revendications 1 à 3, **caractérisé en ce que** l'unité de résistance (34) est disposée entre le substrat de support (30) et un contre-substrat (46) de telle manière qu'une structure stratifiée (48) est formée.

5. Dispositif d'électrodes selon l'une des revendications 1 à 3, **caractérisé en ce que** le substrat de support (30) avec l'unité de résistance (34) est entouré d'une enveloppe (50) non électroconductrice.

6. Dispositif d'électrodes selon la revendication 4, **caractérisé en ce que** la structure stratifiée (48) est entourée d'une enveloppe (50) non électroconductrice.

7. Dispositif d'électrodes selon la revendication 5 ou 6, **caractérisé en ce que** l'enveloppe (50) est formée d'une matière plastique non électroconductrice, en particulier d'une matière résineuse.

8. Dispositif d'électrodes selon l'une des revendications 1 à 7, **caractérisé en ce que** plusieurs électrodes extérieures (20) sont présentes.

9. Dispositif d'électrodes selon la revendication 8, **caractérisé en ce que** plusieurs unités de résistance (34) sont présentes.

10. Dispositif d'électrodes selon la revendication 9, **caractérisé en ce que** chaque électrode extérieure (20) est reliée électriquement à une borne d'électrode (36) respective d'une seule unité de résistance (34).

11. Dispositif d'électrodes selon la revendication 9 ou 10, **caractérisé en ce qu'**un conducteur de raccordement commun (44) est présent, par lequel les bornes de contact (38) de toutes les unités de résistance (34) peuvent être reliées à une source de haute tension (26).

12. Dispositif d'électrodes selon la revendication 9 ou 10, **caractérisé en ce que** les bornes de contact (38) d'unités de résistance (34) individuelles peuvent être reliées chaque fois séparément à une source de haute tension ou les bornes de contact (38) d'au moins deux unités de résistance (34) peuvent être reliées à une source de haute tension (26) par un conducteur de raccordement commun (58).

13. Dispositif d'électrodes selon l'une des revendications 1 à 12, **caractérisé en ce que** le substrat de support (30) est en forme de plaque et disposé selon un angle différent de 0° par rapport à l'axe principal (18).

14. Dispositif d'électrodes selon la revendication 13, **caractérisé en ce que** l'angle est de 90°.

15. Pulvérisateur électrostatique, en particulier pulvérisateur électrostatique rotatif, doté d'un dispositif d'électrodes (16) selon l'une des revendications 1 à 14.
